# EUROPÄISCHE PATENTSCHRIFT

(11) **EP 3 856 370 B1**
(45) Veröffentlichungstag und Bekanntmachung des Hinweises auf die Patenterteilung: **11.02.2026**
(21) Anmeldenummer: 19779854.9
(22) Anmeldetag: 27.09.2019
(51) Int. Cl.: A63B 71/06, G06T 7/20

(54) **BALLERKENNUNGSSYSTEM, UND VERFAHREN ZUM ERKENNEN EINES EREIGNISSES MIT EINEM BALL**
BALL DETECTION SYSTEM AND METHOD FOR DETECTING AN EVENT WITH A BALL
SYSTÈME DE DÉTECTION DE BALLON, ET PROCÉDÉ PERMETTANT DE DÉTECTER UN ÉVÉNEMENT AVEC UN BALLON

(30) Priorität: 29.09.2018 DE 102018124152; 25.10.2018 DE 102018126605
(43) Veröffentlichungstag der Anmeldung: 04.08.2021
(73) Patentinhaber: Goal Entertainment GmbH, 20354 Hamburg (DE)
(72) Erfinder: MARCHWINSKI, Daniel, 44287 Dortmund (DE)
(74) Vertreter: Hoffmann Eitle
(86) Internationale Anmeldenummer: PCT/EP2019/076204
(87) Internationale Veröffentlichungsnummer: WO 2020/065021

(56) Entgegenhaltungen:
- WO-A1-2007/006083
- DE-A1- 102011 120 368
- FR-A1- 2 806 924
- US-A1- 2012 238 383

## Beschreibung

Die Erfindung betrifft ein Ballerkennungssystem, ein Verfahren zum Erkennen eines bestimmten Ereignisses mit einem Ball während eines Ballspiels, und ein Verfahren zum Überprüfen der Übereinstimmung von bestimmten Ereignissen während eines Beispiels mit einer Menge von vorbestimmten externen Werten.

Bei vielen Sportarten, bei denen ein bewegter Spielkörper in Richtung eines Tors oder dergleichen gespielt wird, besteht eine Notwendigkeit dafür, mit hoher Zuverlässigkeit zu bestimmen, ob der Spielkörper das Tor passiert hat oder nicht. Beispiele für solche Sportarten sind Fußball, Handball oder Eishockey. Herkömmlich sind verschiedene technische Hilfsmittel bekannt, zum Beispiel unter Verwendung von Sensoren bzw. Kameras, um zu bestimmen, ob der Spielkörper eine Torebene oder dergleichen durchquert hat. Nachstehend sind einige bekannte Technologien auf dem Gebiet des Fußballsports beispielhaft genannt.

Aus DE 200 11 144 U1 ist ein sogenanntes Torkontrollsystem bekannt, bei dem mehrere Hochgeschwindigkeitskameras an den beiden Pfosten bzw. an der Latte eines Tors angebracht und dabei jeweils nach innen in Richtung einer Torlinien-Ebene gerichtet sind. Der Abstand zwischen den einzelnen Kameras ist dabei ausreichend klein bemessen, so dass ein Überqueren der Torlinien-Ebene durch den Ball in jedem Fall erkannt wird. Die Bilder der Hochgeschwindigkeitskameras werden mittels einer bildverarbeitenden Auswerteelektronik ausgewertet.

Nach einer weiteren Technologie ist bekannt, an dem Pfosten bzw. an der Latte eines Tors sogenannte Strahlengitter bzw. ein Lichtschrankenmuster vorzusehen, so dass das Durchqueren einer Torlinien-Ebene von einem Ball erkennbar ist. Solche Technologien sind beispielsweise aus DE 203 04 144 U1 oder auch EP 2 085 123 A1 bekannt. Der Nachteil hierbei besteht darin, dass nicht mit letzter Zuverlässigkeit erkannt werden kann, wann der Ball vollständig eine Tor- linien-Ebene durchquert hat, weil nach den üblichen Spielregeln erst für diesen Fall ein Tor zu werten ist.

Aus WO 01/41884 A1 ist ein Videoprozessorsystem bekannt, mit dem ein Spielkörper in Form eines Balls bei Ballspielen nachverfolgt werden kann, um eine Position oder eine Flugbahn des Balls auf ein Spielfeld zu bestimmen bzw. vorherzusagen. Mit einer geeigneten Auswertung der Bilddaten der zugehöri- gen Videokameras können bestimmte Spielsituationen bzw. Regelereignisse analysiert werden.

Die Erkennung eines Tors ist nicht nur mittels einer Kamera, sondern auch mittels einer Sensortechnologie möglich, wonach in dem Ball ein Sender oder dergleichen vorgesehen ist. Entsprechend wird beim Überqueren einer Torlinien-Ebene von dem Ball ein Signal an zumindest einen an einem Pfosten bzw. an einer Latte des Tors angebrachten Empfänger ausgesendet, wodurch ein Tor erkannt wird. Eine solche Technologie ist beispielsweise aus EP 1 596 945 B1 bekannt. Nachteilig hierbei ist die Anordnung des Senders innerhalb des Balls, weil durch Erschütterungen oder dergleichen ein zuverlässiges Senden von Signalen nicht dauerhaft gewährleistet sein kann.

US 2012/238383 A1 beschreibt eine Vorrichtung, die in der Lage ist, automatisch Spielaktionen zu erkennen, die in der Nähe eines Tores für Sportarten oder Aktivitäten stattfinden, bei denen das Ziel darin besteht, ein Projektil in das Tor eintreten zu lassen. Die Vorrichtung ist in der Lage, immer automatisch und in Echtzeit Audio- oder visuelle Animationen auszulösen, die an die so erkannte Spielsituation angepasst sind. Es wird auch ein Verfahren zur Verarbeitung von Informationen beschrieben, die geeignet sind, eine Spielaktion zu qualifizieren, und zwar auf der Grundlage von Informationen, die von verschiedenen Arten von im Spielbereich platzierten Sensoren gesammelt wurden.

FR 2 806 924 A1 lehrt ein Verfahren zum Erkennen und Bestätigen der Freigabe der Torlinie bei Ballspielen; unter Verwendung einer Überwachungskamera, die anzeigt, wenn sich die von den Kameras erfasste und von einem Rechner bestimmte Flugbahn des Balls der Torlinie nähert.

WO 2007/006083 A1 zeigt ein Glücksspiel, das in Verbindung mit einem sportlichen Wettbewerb wie Rugby Union oder Rugby League gespielt wird, bei dem ein Ball verwendet wird und bei dem ein Wertungsbereich in dem sportlichen Wettbewerb, wie z.B. die Torpfosten, in eine Anzahl von Wertungsbereichen in einem Gitter unterteilt sind, wobei das Ergebnis des Glücksspiels durch die Position oder die Positionen des Balls oder eine Bewegung oder Bewegungen des Balls in die Torzonen bestimmt werden. Das Glücksspiel kann auf mehrere Spiele angewendet werden, einschließlich anderer Fußballspiele und Feldspiele wie Cricket oder Baseball.

Nach einem von der Anmelderin der vorliegenden Patentanmeldung angebotenen System wird der Ball während eines Fußballspiels von einer Mehrzahl von Kameras erfasst, die um das Spielfeld herum angeordnet und am Stadiondach bzw. am sog."Catwalk" angebracht sind. Diese Kameras sind mit einem hochleistungsfähigen Rechner verbunden, durch den die Bewegung aller Objekte auf dem Spielfeld und insbesondere des Balls verfolgt und aufgezeichnet werden können. Dabei die Position des Balls kontinuierlich verfolgt und automatisch in drei Dimensionen (X, Y und Z) erfasst, insbesondere für den Fall, dass sich der Ball in der Nähe eines Tors bzw. der durch das Rahmenwerk dieses Tors aufgespannte Torlinienebene befindet. Für den Fall, dass diese Torlinienebene von dem Ball vollständig durchquert worden ist, wird von einer zentralen Auswerteeinheit des Rechners ein Torsignal erzeugt und in Form eines verschlüsselten und optischen Signals an die Empfängeruhr des Schiedsrichters gesendet. Des Weiteren werden alle Kamerabilder von Torereignissen aufgezeichnet, um ein Tor bzw. ein erzeugtes Tonsignal zu validieren und eine weitere mediale Verwendung zu ermöglichen. Gleichwohl ist dieses System der Anmelderin auf das Erkennen von geschossenen Toren und die Überprüfung der Regelkonformität dieser Tore bzw. Torereignisse beschränkt.

Aus DE 10 2011 120 368 A1 ist ein Torerkennungssystem mit den Merkmalen des Oberbegriffs von Anspruch 1 und ein entsprechendes Verfahren zur Erkennung eines Tors mit den Merkmalen des Oberbegriffs von Anspruch 9 bekannt.

Entsprechend liegt der Erfindung die Aufgabe zugrunde, eine Technologie zu schaffen, mit der eine erweiterte Analyse von Spielereignissen für Ballspiele möglich ist, die aus Schüssen des Balls auf, neben oder über das Tor gebildet werden, wenn dabei der Ball z.B. eine Torlinienebene oder die Torauslinie vollständig durch- bzw. überquert hat.

Diese Aufgabe wird durch ein Ballerkennungssystem mit den Merkmalen von Anspruch 1, durch ein Verfahren mit den Merkmalen von Anspruch 9 und durch ein Verfahren mit den Merkmalen von Anspruch 11 gelöst. Vorteilhafte Weiterbildungen sind in den abhängigen Ansprüchen definiert.

Ein Ballerkennungssystem nach der vorliegenden Erfindung dient zum Einsatz bei einem Ballspiel mit einem Spielfeld, und umfasst eine Mehrzahl von Kameras, mit denen eine Gesamtebene überwachbar ist, wobei die Gesamtebene koplanar zu einer durch ein Rahmenwerk eines Tors aufgespannten Torlinienebene verläuft und diese Torlinienebene mit einschließt, und zumindest eine Rechnereinheit, mit der die Kameras signaltechnisch verbunden und ansteuerbar sind. Die Rechnereinheit ist programmtechnisch derart eingerichtet, dass die Bilddaten der Kameras von der Rechnereinheit ausgewertet werden können und von der Rechnereinheit auf Grundlage dieser Bilddaten ein Treffersignal erzeugt werden kann, wenn ein Ball aus Richtung des Spielfelds die Gesamtebene vollständig durchquert hat. Innerhalb der Gesamtebene sind mehrere bestimmte Sektoren enthalten, die sich sowohl innerhalb der Torlinienebene als auch außerhalb seitlich neben dem Rahmenwerk des Tors und oberhalb des Rahmenwerks des Tors befinden. Hierbei ist dem Treffersignal eine Bezeichnung in Entsprechung eines bestimmten Sektors der Gesamtebene, der zuvor von dem Ball vollständig durchquert worden ist, zuweisbar.

In gleicher Weise sieht die vorliegende Erfindung auch ein Verfahren zum Erkennen eines bestimmten Ereignisses während eines Ballspiels vor, bei dem eine Gesamtebene, die koplanar zu einer durch ein Rahmenwerk eines Tors aufgespannten Torlinienebene verläuft und diese Torlinienebene mit einschließt, durch eine Mehrzahl von Kameras, die mit ihrem Strahlengang in Richtung der Gesamtebene ausgerichtet sind, überwacht wird. Durch eine Rechnereinheit werden die Kameras angesteuert und die Bilddaten dieser Kameras ausgewertet, wobei die Rechnereinheit auf Grundlage der Bilddaten der Kameras ein Treffersignal erzeugt, wenn ein Ball aus Richtung des Spielfelds die Gesamtebene vollständig durchquert hat. Innerhalb der Gesamtebene sind mehrere bestimmte Sektoren enthalten, die sich sowohl innerhalb der Torlinienebene als auch außerhalb seitlich neben dem Rahmenwerk des Tors und oberhalb des Rahmenwerks des Tors befinden, wobei dem Treffersignal eine Bezeichnung in Entsprechung eines bestimmten Sektors der Gesamtebene, der zuvor von dem Ball vollständig durchquert worden ist, zugewiesen wird. In diesem Zusammenhang darf darauf hingewiesen werden, dass das "bestimmte Ereignis", das mithilfe des hier diskutierten Verfahrens erkannt wird, daraus besteht, dass der Ball einen bestimmten Sektor der Gesamtebene (egal ob innerhalb des Rahmenwerks des Tors, oder darüber oder seitlich daneben) vollständig durchquert hat und für diesen Fall dann wie genannt ein Treffersignal erzeugt wird.

Der Erfindung liegt die wesentliche Erkenntnis zugrunde, dass es mit dem vorstehend genannten Ballerkennungssystem bzw. dem entsprechenden Verfahren möglich ist, Spielereignisse zu erkennen, zu speichern und auszuwerten, die nicht nur durch Schüsse in das Tor, bei denen der Ball die durch das Rahmenwerk des Tors aufgespannte Torlinienebene vollständig durchquert, gebildet werden, sondern auch durch Schüsse neben oder über das Tor, bei denen der Ball einen bestimmten Sektor der Gesamtebene, die koplanar zu der Torlinienebene verläuft, vollständig durchquert. Durch diese technisch verbesserte Lokalisierung des Spielkörpers ist eine erweiterte Analyse von Spielereignissen möglich, die insbesondere durch Schüsse des Balls neben oder über das Tor entstehen, die ansonsten nach dem Stand der Technik insbesondere gemäß DE 10 2011 120 368 A1 keine weitere Berücksichtigung finden.

An dieser Stelle wird gesondert darauf hingewiesen, dass ein "Treffersignal" gemäß der vorliegenden Erfindung stets dann vorliegt bzw. von der Rechnereinheit erzeugt wird, wenn der Ball einen bestimmten Sektor der Gesamtebene vollständig durchquert hat. In diesem Zusammenhang kann ein Treffersignal mit einem regulären Torsignal übereinstimmen, wenn der Ball die Torlinienebene, die von der Gesamtebene eingeschlossen wird bzw. ein Teil dieser Gesamtebene ist, vollständig durchquert hat. Darüber hinaus wird jedoch ein Treffersignal auch für den Fall erzeugt, dass der Ball neben oder über das Tor geschossen wird und dabei - wie erläutert - die Gesamtebene vollständig durchquert.

Ungeachtet dessen, ob der Ball bei einem Schuss auf das Tor entweder die Torlinienebene vollständig durchquert, was einem regelkonformen Tor entspricht, oder stattdessen die Latte des Tors überquert oder an einem Pfosten des Tors links oder rechts vorbei fliegt und dabei die Torauslinie vollständig überquert, wird in jedem Fall von der Mehrzahl von Kameras zuverlässig erkannt, welchen konkreten bzw. bestimmten Sektor der Gesamtebene dabei der Ball vollständig durchquert hat. Hierbei wird dann auf Grundlage der Bilddaten der Kameras ein Treffersignal erzeugt, wobei diesem Treffersignal eine Bezeichnung zugewiesen wird, welche dem bestimmten Sektor der Gesamtebene entspricht, der zuvor von dem Ball vollständig durchquert worden ist. Hierbei kann es sich um einen Sektor der Gesamtebene handeln, der sich neben oder über dem Rahmenwerk des Tors befindet, oder auch um einen Sektor der Gesamtebene innerhalb des Rahmenwerks, der damit Teil der Torlinienebene ist.

Im Verlauf der Spieldauer des Ballspiels ist es möglich, dass sich eine Vielzahl von Ereignissen ereignet, bei denen der Ball entweder in das Tor gelangt oder die Torauslinie vollständig durchquert. Entsprechend werden mittels der Rechnereinheit dann eine Vielzahl von Treffersignalen erzeugt. In vorteilhafter Weiterbildung der Erfindung ist es möglich, diese Treffersignale in einem Speicher zu speichern, aus dem dann die Treffersignale für eine weitere Auswertung bzw. Analyse ausgelesen werden können.

In vorteilhafter Weiterbildung der Erfindung ist es möglich, aus einer Mehrzahl von Treffersignalen eine Reihe von Werten mit einer bestimmten Anzahl zu bilden. Diese Anzahl von Treffersignalen kann sich bestimmen z.B. ab Beginn der Spielzeit des Ballspiels, ab Beginn einer bestimmten Spielhälfte des Ballspiels (z.B. ab Beginn der zweiten Halbzeit eines Fußballspiels), oder auch ab dem Ende der Spielzeit des Ballspiels oder eines bestimmten Spielabschnitts des Ballspiels, wobei für den letztgenannten Fall dann jene Treffersignale berücksichtigt werden, die sich ab dem Ende der Spielzeit bzw. des vorbestimmten Spielabschnitts des Ballspiels bis zum Erreichen der bestimmten Anzahl der Werte zuletzt ereignet haben.

In vorteilhafter Weiterbildung der Erfindung kann vorgesehen sein, dass mit den Treffersignalen, die durch die Rechnereinheit im Verlauf der Spieldauer des Ballspiels erzeugt worden sind, eine Anordnung von Werten mit einer vorbestimmten Ausrichtung in horizontaler, vertikaler und/oder diagonale Richtung gebildet wird. Eine solche Anordnung der Werte erfolgt beispielsweise in einem virtuellen Raum, in zweidimensionaler Form. Auf Grundlage dessen ist es insbesondere nach Ende der Spielzeit des Ballspiels bzw. dessen Abschluss möglich, einen Vergleich mit vorbestimmten externen Werten vorzunehmen, was nachstehend noch gesondert erläutert ist.

Auf Grundlage des vorstehend erläuterten Ballerkennungssystems und des Verfahrens zum Erkennen eines bestimmten Ereignisses während eines Ballspiels ist nach der vorliegenden Erfindung auch ein Verfahren zum Überprüfen der Übereinstimmung von bestimmten Ereignisses während eines Ballspiels mit einer Menge von vorbestimmten externen Werten vorgesehen, aufweisend folgende Schritte:
i) Erzeugen einer Mehrzahl von Treffersignalen mit einem Ballerkennungssystem nach einem der Ansprüche 1 bis 8 und/oder mit einem Verfahren nach Anspruch 9 oder 10,
ii) Bilden einer Reihe von Treffersignalen, die gemäß Schritt i) erzeugt worden sind,
iii) Erfassen einer Menge von vorbestimmten externen Werten,
iv) Vergleichen der Treffersignal-Reihe gemäß Schritt ii) mit der Menge von vorbestimmten externen Werten gemäß Schritt iii), und
v) Erzeugen eines Anzeige-Signals, wenn in Schritt iv) eine Übereinstimmung zwischen der Treffersignal-Reihe gemäß Schritt ii) und der Menge von vorbestimmten Werten gemäß Schritt iii) festgestellt wird.

Mit dem zuletzt genannten Verfahren nach der vorliegenden Erfindung ist es möglich, ein Treffersignal bzw. eine Mehrzahl von solchen Treffersignalen, das bzw. die im Verlauf der Spieldauer eines Ballspiels mittels der Rechnereinheit erzeugt worden ist bzw. sind, mit der Menge von vorbestimmten externen Werten zu vergleichen, um auf Grundlage dessen zu einer Auswertung zu gelangen, ob diese Treffersignal mit den vorbestimmten externen Werten übereinstimmen. Falls ja, wird dann gemäß Schritt v) ein entsprechendes Anzeige-Signal erzeugt.

In vorteilhafter Weiterbildung des zuletzt genannten erfindungsgemäßen Verfahrens kann vorgesehen sein, dass in Schritt ii) mit den Treffersignalen eine Anordnung mit einer vorbestimmten Ausrichtung in horizontaler, vertikaler und/oder diagonaler Richtung gebildet wird. In gleicher Weise kann vorgesehen sein, dass die externen Werte gemäß Schritt iii) in einer solchen Anordnung vorgesehen sind, d.h. mit einer Ausrichtung in horizontaler, vertikaler und/oder diagonaler Richtung. Dies entspricht beispielsweise eine Anordnung von Werten in zweidimensionaler Form, wie es beim "Bingo"-Spiel bekannt ist.

In vorteilhafter Weiterbildung des zuletzt genannten erfindungsgemäßen Verfahrens können die externen Werte gemäß Schritt iii) über ein Online- bzw. Kundenportal eingegeben bzw. festgelegt werden. In dieser Weise ist es beispielsweise für den Besucher eines Fußballspiels bzw. des Käufers für ein Eintrittsticket zu einem solchen Fußballspiel möglich, in Zuordnung zu seinem Eintrittsticket eine Menge an externen Werten im Voraus festzulegen bzw. zu bestimmen. Alternativ hierzu ist es auch möglich, dass ein Zuschauer des Fußballspiels von Zuhause aus vorbestimmte externe Werte und deren Anordnung auswählt, beispielsweise im Rahmen einer kostenpflichtigen Dienstleistung. Eine Festlegung von externen Werten kann auch im Hinblick auf die vorstehend genannte Anordnung in horizontaler, vertikaler und/oder diagonaler Richtung erfolgen. Diesbezüglich versteht sich, dass der Käufer eines Eintrittstickets, oder alternativ ein Zuschauer von Zuhause aus, diese Festlegung von vorbestimmten externen Werten jeweils vor Spielbeginn vornimmt und auch vor Spielbeginn abgeschlossen haben muss. Alternativ hierzu ist es möglich, dass die vorbestimmten externen Werte durch einen Algorithmus insbesondere automatisch festgelegt werden.

In vorteilhafter Weiterbildung des zuletzt genannten erfindungsgemäßen Verfahrens kann vorgesehen sein, dass die externen Werte gemäß Schritt iii) auf einem Eintrittsticket für das Ballspiel aufgedruckt oder einem solchen Eintrittsticket, wenn dieses beispielsweise online gekauft wird, zugewiesen sind. Jedenfalls versteht sich für diesen Fall, dass die externen Werte für ein Eintrittsticket oder eine Mehrzahl solcher Eintrittstickets in gleicher Weise zugewiesen werden. Anders ausgedrückt, sind einem oder mehreren Eintrittsticket(s) für das Ballspiel unterschiedliche externe Werte und/oder in unterschiedlichen Anordnungen in horizontaler, vertikaler und/oder diagonaler Richtung zugewiesen. Auf Grundlage dessen kann die Zuordnung von vorbestimmten externen Werten, ggf. in Verbindung mit einer hierzu ausgewählten Anordnung in horizontaler, vertikaler und/oder diagonaler Richtung, zu einem Eintrittsticket für das Ballspiel eine Menge von gleichen Eintrittstickets bilden, wobei dann der Inhaber desjenigen Eintrittstickets gewinnt, der sich am schnellsten meldet, nachdem in Schritt v) das Anzeige-Signal erzeugt worden ist. Mutatis mutandis gilt dies auch für die Möglichkeit, dass ein Zuschauer von Zuhause aus über ein Online- oder Kundenportal, im Rahmen eines vorzugsweise kostenpflichtigen Services, eine Bestimmung bzw. Festlegung der externen Werte und deren Anordnung vornimmt oder einem solchen Zuschauer bzw. Teilnehmer durch einen Algorithmus eine Menge von vorbestimmten externen Werten und deren Anordnung zugewiesen wird. Jedenfalls kann für den Zuschauer oder Teilnehmer eines Eintrittstickets, dessen Menge von vorbestimmten externen Werten mit der Treffersignal-Reihe gemäß Schritt ii) übereinstimmen, eine Meldemöglichkeit (z.B. durch telefonische Meldung bei einer Kundenzentrale oder durch elektronische Meldung bei einem Kundenportal) vorgesehen sein, um anderen Zuschauern oder Teilnehmern zuvorzukommen, die Inhaber eines Eintrittstickets sind, dessen Menge von vorbestimmten externen Werten mit der Treffersignal-Reihe gemäß Schritt ii) ebenfalls übereinstimmen.

In vorteilhafter Weiterbildung der Erfindung werden die Schritte i) bis v) des zuletzt genannten Verfahrens von einer Rechnereinheit automatisiert ausgeführt. In diesem Kontext versteht sich, dass insbesondere die Schritte iv) und v) erst nach Ende der Spielzeit des Ballspiels oder nach Beendigung eines bestimmten Spielabschnitts des Ballspiels (z.B. nach Beendigung der ersten Halbzeit eines Fußballspiels) durchgeführt werden. Ergänzend oder alternativ kann vorgesehen sein, dass insbesondere die Schritte iv) und v) in Echtzeit durchgeführt werden. Dies bedeutet, dass diese Schritte nach einem bestimmten Ereignis durchgeführt werden, z.B. wenn mit Hilfe der Mehrzahl von Kameras ein reguläres Tor, bei dem der Ball die Torlinienebene eines Torrahmenwerks vollständig durchquert hat, erkannt worden ist, oder wenn der Ball neben oder über das Tor geschossen worden ist.

Nach einer vorteilhaften Weiterbildung der Erfindung kann vorgesehen sein, dass bei dem zuletzt genannten Verfahren insbesondere dessen Schritte iv) und v) auch in Bezug auf mehrere Ballspiele durchgeführt werden, die an mehreren Spieltagen und/oder in unterschiedlichen Stadien stattfinden. Für diesen Fall werden also die Schritte iv) und v), auf denen eine Auswertung der Treffersignale gemäß Schritt ii) im Vergleich mit den vorbestimmten externen Werten gemäß Schritt iii) basiert, auf verschiedene Spieltage einer bestimmten Fußball-Liga und/oder auf verschiedene Spiele, die an denselbem Spieltag in unterschiedlichen Stadien stattfinden, verteilt.

Die Kameras, mit denen eine Überwachung der Gesamtebene mit den bestimmten Sektoren vorgenommen wird, bestehen vorzugsweise aus Hochgeschwindigkeitskameras, mit denen pro Sekunde z. B. einige Hundert Bilder, z.B. bis zu 500 Bilder pro Sekunde aufgenommen werden können. Diese hohe Anzahl von Bildern pro Sekunde stellt sicher, dass ein Ball, auch wenn er sich mit sehr hoher Geschwindigkeit bewegt, in jedem Fall von diesen Kameras erfasst wird. Diese Mehrzahl von Kameras stellt dabei sicher, dass der Ball auch dann erkannt wird, wenn sich ein Spieler oder mehrere Spieler im Sichtfeld von einer Kamera befindet/befinden.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist nachfolgend anhand einer Ausführungsform in der Zeichnung schematisch dargestellt und wird unter Bezugnahme auf die Zeichnung ausführlich beschrieben.

Es zeigen:
- Fig. 1: eine schematisch vereinfachte Draufsicht auf ein Spielfeld, um dessen Rand herum eine Mehrzahl von Kameras eines erfindungsgemäßen Ballerkennungssystems zur Überwachung einer koplanar zu einer durch ein Rahmenwerk eines Tors aufgespannten Torlinienebene verlaufenden Gesamtebene angeordnet sind;
- Fig. 2: eine vereinfachte perspektivische Teilansicht des Spielfelds von Fig. 1, wobei die Kameras an einem Randbereich eines Stadiondaches angebracht sind;
- Fig. 3: eine vereinfachte Prinzipdarstellung von Komponenten eines Ballerkennungssystems nach einer weiteren Ausführungsform der Erfindung;
- Fig. 4: eine Perspektivansicht einer Gesamtebene, die koplanar zu einer durch ein Rahmenwerk eines Tors aufgespannten Torlinienebene verläuft und diese Torlinienebene mit einschließt, wobei diese Gesamtebene durch ein Ballerkennungssystem und ein Verfahren nach der vorliegenden Erfindung überwacht wird;
- Fig. 5: eine schematisch stark vereinfachte Ansicht zur Verdeutlichung, wie von einer Kamera ein Spielkörper in Form eines Balls relativ zu einer Ebene gebildet aus der Gesamtebene bzw. einer davon umfassten Torlinienebene erfasst werden kann;
- Fig. 6: eine Ansicht der Gesamtebene von Fig. 4 von vorne aus Sicht des Spielfelds von Fig. 1, zur Verdeutlichung der bestimmten Sektoren der Gesamtebene;
- Fig. 7: eine Perspektivansicht der Gesamtebene von Fig. 6; und
- Fig. 8: eine zweidimensionale Anordnung von Treffersignalen, die mit einem Ballerkennungssystem und einem Verfahren nach der vorliegenden Erfindung erzeugt worden sind.

Die Erfindung eignet sich für jegliche Ballsportarten, bei denen ein Spielkörper in Form eines Balls in Richtung eines gegnerischen Tors gespielt wird, wobei eine Gesamtebene koplanar zu einer durch ein Rahmenwerk eines Tors aufgespannten Torlinienebene verläuft und diese Torlinienebene mit einschließt. Dies bedeutet, dass der Ball, wenn er in Richtung eines Tors gespielt wird, dann in gleicher Weise auch in Richtung der Gesamtebene gespielt wird, die koplanar zu der Torlinienebene dieses Tors verläuft. Die nachfolgende Beschreibung einer Ausführungsform der Erfindung bezieht sich auf den Bereich des Fußballsports, wobei der Spielkörper entsprechend als Ball bezeichnet wird. Jedoch darf darauf hingewiesen werden, dass mit der Bezugnahme auf das Gebiet des Fußballsports keine Einschränkung für die Erfindung zu sehen ist, sondern dass die Erfindung auch Anwendung finden kann auf Ballspiele z.B. in Form von Handball, Rugby, American Football, Feldhockey oder auch Polo.

In Fig. 1 ist in einer vereinfachten Draufsicht ein Spielfeld 1 für Fußball dargestellt. Um das Spielfeld 1 herum sind eine Mehrzahl von Kameras 2 eines Ballerkennungssystems 10 nach einer ersten Ausführungsform angeordnet, mit denen Bilddaten des Spielfeldes 1 erzeugt werden. Jede Kamera 2 erzeugt dabei jeweils eine Pixelmatrix des Spielfeldes oder eines Teiles des Spielfeldes 2.

Die Kameras 2 sind vorzugsweise miteinander synchronisiert, was bedeutet, dass zumindest zwei Kameras 2 gleichzeitig den gleichen Bereich des Spielfeldes 1 erfassen. Die Ausrichtung der Kameras 2 ist für das Spielfeld 1 vorzugsweise so gewählt, dass der gesamte Bereich des Spielfeldes 1 von den Kameras 2 lückenlos erfasst wird, ohne dass sich dabei "tote Winkel" bilden.

Fig. 2 verdeutlicht in einer vereinfachten Darstellung die mögliche Anbringung von Kameras 2 in einem Fußballstadion. Hierbei sind die Kameras 2 zweckmäßigerweise in gleichmäßigen Abständen zueinander an einem Randbereich des Stadiondaches montiert, dem sog. "Catwalk". Dies ermöglicht Bildaufnahmen des Spielfeldes 1 aus Sicht einer jeweiligen Vogelperspektive. Dies hat den Vorteil, dass für die Kameras 2 kaum oder keine Sichteinschränkungen bestehen und eine gute Übersicht über das Spielfeld 1 gewährleistet ist.

In Abweichung von der Darstellung von Fig. 2 ist es nach einer anderen (nicht gezeigten) Ausführungsform des Ballerkennungssystems 10 auch möglich, die Kameras 2 an einer anderen Stelle als dem "Catwalk" zu installieren, zum Beispiel auch in einem Abstand zueinander, der nicht gleichmäßig ist.

Fig. 3 zeigt stark vereinfacht ein Ballerkennungssystem 10 nach einer weiteren Ausführungsform der Erfindung mit wesentlichen Komponenten davon. In Fig. 3 ist zwecks einer vereinfachten Darstellung lediglich die Hälfte eines Spielfeldes 1 für Fußball gezeigt. Das Ballerkennungssystem 10 nach dieser Ausführungsform umfasst eine Mehrzahl von Kameras B₁-B₇, die jeweils beabstandet zum Tor 3 angeordnet sind. Mit diesen Kameras B₁-B₇ wird sowohl eine durch das Rahmenwerk des Tors 3 aufgespannte Torlinien-Ebene TLE überwacht als auch eine Gesamtebene GE, die koplanar zur Torlinienebene TLE verläuft und diese mit einschließt (vgl. hierzu auch Fig. 4).

Das Ballerkennungssystem 10 gemäß Fig. 3 umfasst zumindest eine Rechnereinheit 13, an die die Kameras B₁-B₇ angeschlossen sind, zum Beispiel über ein leistungsfähiges Glasfaserkabel oder dergleichen, wie in Fig. 3 durch eine punktierte Linie angedeutet. Insoweit sind die Kameras B₁-B₇ mit dieser Rechnereinheit 13 signaltechnisch verbunden und können - falls gefordert - hiervon angesteuert werden. In gleicher Weise versteht sich, dass auch das Ballerkennungssystem 10 gemäß Fig. 1 bzw. 2 mit einer (dort nicht gezeigten) Rechnereinheit ausgestattet ist, mit der die Kameras 2 signaltechnisch verbunden sind und hiervon, falls erforderlich, ebenfalls angesteuert werden können.

Die Rechnereinheit 13 umfasst einen Speicher 14 und ist mit einer Anzeigenvorrichtung 16 verbunden, mit der z.B. ein Spielstand oder ein Treffersignal, wie nachstehend noch gesondert erläutert, angezeigt werden kann. Des Weiteren kann die Rechnereinheit 13 mit einer mobilen Empfangseinheit 15 kommunizieren, bei der es sich beispielsweise um eine Armbanduhr des Schiedsrichters handelt. Die Kommunikation zwischen der Rechnereinheit 13 und der mobilen Empfangseinheit 15 erfolgt vorzugsweise über eine drahtlose Kommunikationsstrecke, die geeignet verschlüsselt ist.

Wie bereits erläutert, ist in Fig. 3 zum Zwecke der Vereinfachung nur eine Hälfte des Fußball-Spielfeldes 1 gezeigt. Es versteht sich, dass die Kameras B₁-B₇ in gleicher Weise bei dem Tor vorgesehen sind, das in Fig. 3 nicht gezeigt ist, wobei diese Kameras ebenfalls mit der Rechnereinheit 13 beispielsweise über ein Glasfaserkabel oder dergleichen verbunden sind.

Bezüglich der Kameras B₁-B₇ versteht sich, dass diese wie in Fig. 3 gezeigt um eine Stirnseite des Spielfeldes herum in einer ausreichenden Höhe zum Stadionboden angebracht sind, so dass vorzugsweise keine Sichtbehinderung bzw. Einschränkung des Strahlengangs dieser Kameras in Richtung des Tors 3 vorliegt. Eine solche Anordnung der Kameras B₁-B₇ kann durch geeignete Stative gewährleistet sein. Alternativ hierzu ist es auch möglich, die Kameras B₁-B₇ am Stadiondach oder dergleichen anzubringen, wie es für die Kameras 2 gemäß Fig. 2 veranschaulicht ist. Es versteht sich, dass die Anzahl von Kameras B₁-B₇ abweichend von der Darstellung in Fig. 3 auch größer oder kleiner als sieben sein kann.

Fig. 4 zeigt ein Tor 3 in einer Perspektivansicht. Das Tor 3 besteht im Einzelnen aus einem Rahmenwerk mit zwei vertikalen Pfosten 3a und einer darauf angebrachten horizontalen Latte 3b. Mit "TLE" ist eine Torlinienebene bezeichnet, die in Fig. 4 mit einer schrägen Schraffur (von links unten nach rechts oben) angedeutet ist und durch das Rahmenwerk des Tors 3 aufgespannt wird. Die Torlinienebene TLE grenzt exakt an einer hinteren Kante einer Torlinie an, die zwischen den beiden Pfosten 3a des Tors verläuft. Des Weiteren ist in der Fig. 4 eine Gesamtebene GE gezeigt, die hier mit einer schrägen Schraffur (von links unten nach rechts oben) angedeutet ist und koplanar zu der Torlinienebene TLE verläuft. Im Einzelnen erstreckt sich die Gesamtebene GE entlang der gesamten Torauslinie TAL (vgl. auch Fig. 7) und auch über dem Tor 3, wobei die Torlinienebene TLE von der Gesamtebene GE mit eingeschlossen wird.

In Fig. 4 sind beispielhaft drei Trajektorien bzw. Bahnkurven S₁, S₂, S₃ gezeigt, die mögliche Bewegungen eines Balls 4 (vgl. Fig. 5) in Richtung des Tors 3 verdeutlichen. Diese Trajektorien werden nachfolgend noch im Zusammenhang mit der Auswertung der Bilddaten der Kameras 2 bzw. B₁-B₇ im Detail erläutert.

An dieser Stelle wird gesondert darauf hingewiesen, dass mit den Kameras 2 bzw. B₁-B₇ des Ballerkennungssystems 10 gemäß Fig. 1-3 insbesondere auch die Gesamtebenen GE überwacht werden, die jeweils koplanar zu einem Tor 3 und der zugehörigen Torlinienebene TLE verlaufen. Hierdurch kann mittels der Kameras 2 bzw. B₁-B₇, falls der Ball 4 in Richtung des Tors 3 geschossen wird, zuverlässig erkannt werden, ob der Ball 4 die Gesamtebene GE vollständig durchquert hat.

Fig. 5 zeigt prinzipiell vereinfacht die Überwachung einer Ebene E durch die Kameras 2 (vgl. Fig. 1, Fig. 2) bzw. B₁-B₇ (vgl. Fig. 3), wobei diese Ebene E durch die Gesamtebene GE oder die Torlinienebene TLE, als Teil der Gesamtebene GE, gebildet wird. Eine Kamera erstellt ein Bild der Ebene GE bzw. TLE, während ein Ball 4 aus der Richtung S geschossen wird und folglich diese Ebene GE bzw. TLE vollständig überquert. Wegen der vorstehend bereits erläuterten Hochgeschwindigkeitseigenschaft der Kameras ist es möglich, ein Bild für den Zeitpunkt zu erstellen, sobald der Ball 5 die Ebene GE bzw. TLE vollständig durchquert hat. In Fig.5 ist eine Bildaufnahme für genau diesen Zeitpunkt veranschaulicht. Für diesen Fall wird dann von der Rechnereinheit 13 des Ballerkennungssystems 10 ein Treffersignal TS erzeugt. Somit kann mittels einer Auswertung der Bilddaten der Kameras 2 bzw. B₁-B₇ zuverlässig erkannt werden, ob der Ball 4 die Gesamtebene GE vollständig durchquert hat.

Die Fig. 6 bzw. 7 zeigen eine Vorderansicht bzw. eine Perspektivansicht der Gesamtebene GE aus Sicht des Spielfelds 1, und verdeutlichen, dass die Gesamtebene GE bestimmte Sektoren aufweist. Bei der hier gezeigten Ausführungsform ist die Gesamtebene GE beispielsweise in insgesamt neun Sektoren unterteilt, denen jeweils römische Ziffern zugewiesen sind. Im Einzelnen sind dies:

| | |
|---|---|
| - Sektor I: | ein Bereich weit links vom linken Pfosten 3a (vgl. Fig. 4), |
| - Sektor II: | ein Bereich unmittelbar links vom linken Pfosten 3a, |
| - Sektor III: | ein linker Bereich innerhalb der Torlinienebene TLE, angrenzend an den linken Pfosten 3a, |
| - Sektor IV: | ein rechter Bereich innerhalb der Torlinienebene TLE, angrenzend an den rechten Pfosten 3a (vgl. Fig. 4), |
| - Sektor V: | ein Bereich unmittelbar rechts vom rechten Pfosten 3a, |
| - Sektor VI: | ein Bereich weit rechts vom rechten Pfosten 3a, |
| - Sektor VII: | ein Bereich oberhalb der Latte 3b (vgl. Fig. 4), |
| - Sektor VIII: | ein Bereich schräg links oberhalb der Latte 3b, und |
| - Sektor IX: | ein Bereich schräg rechts oberhalb der Latte 3b. |

Bezüglich der Darstellungen der bestimmten Sektoren I bis IX in Fig. 6 und Fig. 7 wird hervorgehoben, dass es sich hierbei lediglich um ein Beispiel behandelt. Dies bedeutet, dass für die Gesamtebene GE auch eine Aufteilung in weniger oder mehr als 9 Sektoren möglich ist, was in Abstimmung mit der Erfassung bzw. Überwachung durch die Mehrzahl von Kameras 2 bzw. B₁ - B₇ erfolgt.

Innerhalb der Gesamtebene GE sind somit eine Mehrzahl von bestimmten Sektoren I-IX enthalten sind, die sich sowohl innerhalb der Torlinienebene TLE als auch außerhalb seitlich neben dem Rahmenwerk 3a, 3b des Tors 3 und oberhalb des Rahmenwerks 3a, 3b des Tors 3 befinden. Es gibt somit mehrere Sektoren innerhalb der Torlinienebene TLE, z.B. die Sektoren III und IV in Fig. 6, mehrere Sektoren seitlich links des Rahmenwerks, z.B. die Sektoren I und II in Fig. 6, mehrere Sektoren seitlich rechts des Rahmenwerks, z.B. die Sektoren V und VI in Fig. 6, und mehrere Sektoren oberhalb des Rahmenwerks, z.B. die Sektoren VII, VIII und IX des Rahmenwerks.

### Die Erfindung funktioniert nun wie folgt:

Mit Hilfe der Kameras 2 (vgl. Fig. 1-2) bzw. B₁-B₇ (vgl. Fig. 3) werden die beiden Gesamtebenen GE, die jeweils koplanar zur Torlinienebene TLE eines Tors 3 verlaufen, während der Spielzeit eines Fußballspiels fortwährend überwacht. Wenn während der Spieldauer des Fußballspiels der Ball 5 auf ein Tor 3 geschossen wird, so kann dann durch die Überwachung einer Gesamtebene GE mittels der Kameras 2 bzw. B₁-B₇ und auf Grundlage eine Auswertung von deren Bilddaten erkannt werden, ob dabei die Gesamtebene GE von dem Ball 4 vollständig durchquert worden ist. Eine solche vollständige Durchquerung der Gesamtebene GE von dem Ball 4, wenn dieser aus der Richtung S vom Spielfeld 1 her geschossen worden ist, ist in der Fig. 5 dargestellt und anhand dessen bereits erläutert worden. Eine vollständige Durchquerung der Gesamtebene GE kann beispielsweise dann vorliegen, wenn der Ball 4 (links oder rechts) seitlich am Tor 3 vorbeigeschossen wird und dabei die Torauslinie TAL (vgl. Fig. 7) vollständig durchquert, oder wenn der Ball 4 in das Tor 3 selber geschossen wird und dabei die Torlinienebene TLE durchquert. Dies ist vor dem Hintergrund zu sehen, dass die Torlinienebene TLE einen Teil der Gesamtebene GE bildet bzw. von der Gesamtebene GE eingeschlossen wird.

Für den Fall, dass wie vorstehend erläutert der Ball 4 die Gesamtebene GE vollständig durchquert hat, wird von der Rechnereinheit 13 ein Treffersignal TS erzeugt. Für die vorliegende Erfindung ist hierbei von Bedeutung, dass dann einem solchen Treffersignal TS eine Bezeichnung in Entsprechung eines bestimmten Sektors I-IX zugewiesen wird, nämlich jenes Sektors der Gesamtebene GE, der von dem Ball 4 soeben vollständig durchquert worden ist.

Folgendes Beispiel hierzu: Der Ball 4 wird im Verlauf eines Fußballspiels unmittelbar links am linken Pfosten 3a des Tors 3 vorbeigeschossen und überquert dabei vollständig die Torauslinie TAL. Dies ist dann gleichbedeutend damit, dass der Ball 4 den Sektor II der Gesamtebene GE vollständig durchquert hat. Entsprechend wird dem hierbei erzeugten Treffersignal TS die Bezeichnung bzw. der Wert II (gleichbedeutend mit "2") zugewiesen.

Weiteres Beispiel hierzu: Der Ball wird im Spielverlauf in das Tor 3 hineingeschossen, nämlich in dessen rechte untere Ecke. Dies ist dann gleichbedeutend damit, dass der Ball 4 den Sektor IV der Gesamtebene GE (bzw. der Torlinienebene TLE) vollständig durchquert hat. Somit wird dem hierbei erzeugten Treffersignal TS die Bezeichnung bzw. der Wert IV (gleichbedeutend mit "4") zugewiesen.

Nach der vorstehend genannten Logik wird einem Treffersignal TS - mutatis mutandis - die Bezeichnung der übrigen Sektoren der Gesamtebene GE zugewiesen, falls der Ball 4 bei einem Schuss in Richtung des Tors 3 einen dieser Sektoren vollständig durchquert hat.

An dieser Stelle wird gesondert darauf hingewiesen, dass es für die vorliegende Erfindung zur Erzeugung eines Treffersignal TS keinen Unterschied macht, ob der Ball 4 an dem Tor 3 seitlich vorbei (= Sektoren I, II, V oder VI, und/oder auch Sektoren VIII und IX), über das Tor 3 hinweg (= Sektor VII) oder in das Tor 3 hinein (= Sektoren III oder IV) geschossen wird. Entscheidend dabei ist allein, dass der Ball 4 dabei die Gesamtebene GE in einem der genannten Sektoren I-IX vollständig durchquert hat, und infolgedessen dann ein Treffersignal TS mit der Bezeichnung des entsprechenden Sektors, der bei diesem Ereignis soeben von dem Ball 4 vollständig durchquert worden ist, erzeugt wird.

Für die Dauer der Spielzeit eines Fußballspiels ist es möglich, dass der Ball 4 viele Male neben oder über das Tor 3 geschossen wird und dabei die Torauslinie TAL vollständig überquert, oder dass viele Tore erzielt werden, bei denen nach den bekannten Regeln der Ball die Torlinienebene TLE, als Teil der Gesamtebene GE, vollständig durchquert. Jedenfalls werden dann von der Rechnereinheit 13 eine Mehrzahl von Treffersignal TS erzeugt, die in dem Speicher 14 gespeichert werden.

Zur Auswertung bzw. Analyse der erzeugten Treffersignal TS ist es möglich, dass aus diesen Treffersignalen TS eine Reihe mit einer bestimmten Anzahl von Werten gebildet wird. Diese Werte können der Bezeichnung eines jeweiligen Treffersignal TS entsprechen, nämlich in Abhängigkeit davon, welchen Sektor der Gesamtebene GE der Ball 4 bei der Erzeugung dieses Treffersignals TS vollständig durchquert hat. Auf Grundlage dessen ist es auch möglich, eine solche bestimmte Anzahl von Werten, die mit den einzelnen Treffersignalen TS gebildet werden, in eine Anordnung mit einer vorbestimmten Ausrichtung in horizontaler, vertikaler und diagonaler Richtung zu bringen. Dies ist in dem Beispiel von Fig. 8 veranschaulicht, das nun im Detail erläutert ist:
Nach dem Beispiel von Fig. 8 liegen insgesamt neun Werte von Treffersignalen TS vor, die in einer zweidimensionalen 3x3-Matrix, ähnlich wie beim Bingo-Spiel, angeordnet sind. Bei den neun Werten gemäß Fig. 8 kann es sich um die ersten neun Treffersignale TS handeln, die ab Beginn der Spieldauer eines Fußballspiels von der Rechnereinheit 13 erzeugt worden sind, nämlich immer dann, wenn der Ball 4 einen bestimmten Sektor der Gesamtebene GE durchquert hat. Die Anordnung der Treffersignal TS nach dem Beispiel von Fig. 8 kann derart erfolgen, dass zunächst die erste Zeile von links nach rechts aufgefüllt wird, anschließend die zweite Zeile von links nach rechts aufgefüllt wird, und schließlich die dritte Zeile von links nach rechts aufgefüllt wird. Dies ist für den Spielverlauf gleichbedeutend mit folgenden Ereignissen, in der genannten Reihenfolge:
- Der Ball 4 ist unmittelbar links am linken Pfosten 3a vorbeigeschossen worden (Wert "II"), in Entsprechung der Trajektorie S₁ von Fig. 4,
- Der Ball 4 ist weit links am linken Pfosten 3a vorbeigeschossen worden (Wert "I"),
- Der Ball 4 ist unmittelbar rechts am rechten Pfosten 3a vorbeigeschossen worden (Wert "V"), in Entsprechung der Trajektorie S₃ von Fig. 4,
- Der Ball 4 ist über die Latte 3b geschossen worden (Wert "VII"),
- Der Ball 4 ist in das Tor 3 hineingeschossen worden, nämlich im rechten Bereich davon (Wert "IV"),
- Der Ball 4 ist schräg rechts über die Latte 3b hinausgeschossen worden (Wert "IX"),
- Der Ball 4 ist unmittelbar links am linken Pfosten 3a vorbeigeschossen worden (Wert "II"),
- Es fällt ein weiteres Tor, indem der Ball in den linken Bereich des Tors 3 geschossen wird (Wert "III"), und schließlich:
- Der Ball 4 wird über die Latte 3b hinweg geschossen (Wert "VII").

Für das vorstehend erläuterte Beispiel einer Anordnung von Treffersignalen TS gemäß Fig. 8 kann vorgesehen sein, dass hierfür lediglich die ersten neun Treffersignale TS berücksichtigt werden, die ab Beginn der Spieldauer erzeugt worden sind. Alternativ hierzu kann auch vorgesehen sein, dass auch weniger oder insbesondere auch mehr als neun Treffersignale berücksichtigt werden, die dann ebenfalls, vergleichbar zum Bingo-Spiel, in horizontaler, vertikaler und diagonaler Richtung zueinander ausgerichtet werden, z.B. in Form einer 4x4-Matrix, einer 5x5-Matrix, einer 6x6-Matrix, etc. Beispielsweise kann zur Anordnung bzw. Auswertung der Treffersignale auch eine "Super-Bingo"-Matrix mit 10x10-Werten (oder gar noch mehr Werten) vorgesehen sein.

Weiter alternativ kann vorgesehen sein, dass die Anzahl von Treffersignalen TS von einem Ende der Spieldauer eines Fußballspiels oder eines bestimmten Spielabschnitts (zum Beispiel erste Halbzeit) her ermittelt werden. Beispielsweise kann vorgesehen sein, dass die letzten neun Treffersignal TS, z.B. für die Anordnung von Fig. 8, berücksichtigt werden, die vor dem Ende bzw. Ablauf der Spieldauer des Fußballspiels erzeugt worden sind, oder die vor dem Ende der ersten Halbzeit erzeugt worden sind.

Jedenfalls kann mittels der vorliegenden Erfindung eine Reihe oder eine Anordnung von Treffersignalen TS, die im Verlauf der Spieldauer eines Fußballspiels erzeugt worden sind und sich z.B. in eine Anordnung gemäß Fig. 8 bringen lassen, dann mit einer Menge an vorbestimmten externen Werten vergleichen lassen, die vorzugsweise ebenfalls in einer Anordnung mit horizontaler, vertikaler und diagonaler Ausrichtung vorgesehen sind, jedenfalls in Übereinstimmung mit der Anordnung, die für die erzeugten Treffersignale TS gewählt ist.

Beispiel: Falls für die erzeugten Treffersignale eine Anordnung gemäß einer 3x3-Matrix (vgl. Fig. 8) gewählt ist, wird - zwecks einer vereinfachten Vergleichbarkeit - für die Anordnung der externen Werte ebenfalls eine 3x3-Matrix gewählt. Diesbezüglich versteht sich, dass die externen Werte, ungeachtet der hierfür gewählten Anordnung, die z.B. auch in Form einer 4x4-Matrix, 5x5-Matrix, 6x6-Matrix etc. vorliegen kann, von einem Zuschauer über ein Online- bzw. Kundenportal frei gewählt werden können, z.B. beim Erwerb eines Eintrittstickets für ein anstehendes Fußballspiel, oder von einem Zuschauer von Zuhause aus im Rahmen einer insbesondere kostenpflichtigen Auswahl. Hierzu kann auch vorgesehen sein, dass entweder einem Eintrittsticket, oder einer Mehrzahl von Eintrittstickets, durch einen Algorithmus vorzugsweise automatisch eine Menge von vorbestimmten externen Werten und deren Anordnung zugewiesen werden. Dies bedeutet, dass eine Auswahl von externen Werten und deren Anordnung (z.B. in einer 3x3-Matrix, 4x4-Matrix, 5x5-Matrix, etc.) in eindeutiger Weise einem jeweiligen Eintrittsticket oder einem jeweiligen Teilnehmer an dem insbesondere kostenpflichtigen Auswahlservice zugewiesen ist bzw. wird. Anders ausgedrückt, sind einem Eintrittsticket für ein anstehendes Fußballspiel bzw. z.B. einer Kundennummer eines Teilnehmers von Zuhause aus vorbestimmte externe Werten mit einer "individuellen" Anordnung zugewiesen. Hierbei ist auch der Fall möglich, dass diese vorbestimmten externen Werte und deren "individuelle" Anordnung in gleicher Weise mehreren Eintrittstickets zugewiesen sind.

Mit einem Verfahren gemäß der vorliegenden Erfindung ist es dann nach Abschluss entweder eines vorbestimmten Spielabschnitts eines Fußballspiels (z.B. bei Ende der ersten Halbzeit) oder nach Abschluss bzw. Ende der gesamten Spieldauer möglich, die Anordnung von Treffersignalen TS, die während der Spieldauer erzeugt worden sind, mit der Menge bzw. Anordnung von externen Werten, die einem Eintrittsticket oder einem bestimmten Nutzer von Zuhause aus zugewiesen sind, zu vergleichen. Dies kann auch entweder für mehrere Fußballspiele, die an unterschiedlichen Spieltagen einer Fußballliga gespielt werden, oder für mehrere Fußballspiele, die an demselben Spieltag in unterschiedlichen Stadien stattfinden, durchgeführt werden. Im Falle einer Übereinstimmung wird dann ein Anzeige-Signal erzeugt, bei dem ggf. auch die Nummer oder eine Codierung des Eintrittstickets oder eine Kundennummer eines Zuschauers angezeigt werden kann, zum Beispiel auf der Anzeigenvorrichtung 16 (vgl. Fig. 3). Entsprechend wird mit der vorliegenden Erfindung ein "Fussball-Bingo" in technischer Hinsicht realisiert.

## Patentansprüche

1. Ballerkennungssystem (10) für ein Ballspiel mit einem Spielfeld (1), umfassend
eine Mehrzahl von Kameras (2; B₁-B₇), mit denen eine Gesamtebene (GE) überwachbar ist, wobei die Gesamtebene (GE) koplanar zu einer durch ein Rahmenwerk (3a, 3b) eines Tors (3) aufgespannten Torlinienebene (TLE) verläuft und diese Torlinienebene (TLE) mit einschließt,
zumindest eine Rechnereinheit (13), mit der die Kameras (2; B₁-B₇) signaltechnisch verbunden und ansteuerbar sind,
wobei die Rechnereinheit (13) programmtechnisch derart eingerichtet ist, dass die Bilddaten der Kameras (2; B₁-B₇) von der Rechnereinheit (13) auswertbar sind und von der Rechnereinheit (13) auf Grundlage dieser Bilddaten ein Treffersignal (TS) erzeugbar ist, wenn ein Ball (4) aus Richtung des Spielfelds (1) die Gesamtebene (GE) vollständig durchquert hat,
**dadurch gekennzeichnet,**
**dass** innerhalb der Gesamtebene (GE) eine Mehrzahl von bestimmten Sektoren (I-IX) enthalten sind, die sich sowohl innerhalb der Torlinienebene (TLE) als auch außerhalb seitlich neben dem Rahmenwerk (3a, 3b) des Tors (3) und oberhalb des Rahmenwerks (3a, 3b) des Tors (3) befinden, und
**dass** dem Treffersignal (TS) eine Bezeichnung in Entsprechung eines bestimmten Sektors (I-IX) der Gesamtebene (GE), der zuvor von dem Ball (4) vollständig durchquert worden ist, zuweisbar ist.

2. Ballerkennungssystem (10) nach Anspruch 1, **dadurch gekennzeichnet, dass** die Rechnereinheit (13) einen Speicher (14) umfasst, in dem zumindest ein Treffersignal (TS) speicherbar ist.

3. Ballerkennungssystem (10) nach Anspruch 2, **dadurch gekennzeichnet, dass** in dem Speicher (14) eine Mehrzahl von Treffersignalen (TS) speicherbar sind, die während einer Dauer des Ballspiels erzeugt werden, falls der Ball (4) die Gesamtebene (GE) jeweils vollständig durchquert.

4. Ballerkennungssystem (10) nach Anspruch 3, **dadurch gekennzeichnet, dass** aus der Mehrzahl von Treffersignalen (TS) eine Reihe mit einer bestimmten Anzahl von Werten gebildet wird.

5. Ballerkennungssystem (10) nach Anspruch 4, **dadurch gekennzeichnet, dass** die Reihe aus mehreren Treffersignalen (TS) gebildet wird,
a) welche Treffersignale (TS) ab Beginn der Spielzeit des Ballspiels erzeugt worden sind oder
b) welche Treffersignale (TS) ab Beginn einer bestimmten Spielzeit des Ballspiels, vorzugsweise der zweiten Halbzeit, erzeugt worden sind oder
c) wobei für diese Reihe jene Treffersignale (TS) berücksichtigt werden, die ausgehend von einem Ende der Spielzeit des Ballspiels oder einer bestimmten Spieldauer des Ballspiels zuletzt erzeugt worden sind.

6. Ballerkennungssystem (10) nach einem der Ansprüche 4 bis 5, **dadurch gekennzeichnet, dass** mit den Treffersignalen (I-IX) eine Anordnung von Werten mit einer vorbestimmten Ausrichtung in horizontaler, vertikaler und/oder diagonaler Richtung gebildet wird.

7. Ballerkennungssystem (10) nach einem der vorhergehenden Ansprüche, **dadurch gekennzeichnet, dass** die Mehrzahl von Kameras (B₁-B₇) jeweils beabstandet zum Tor (3) und insbesondere außerhalb eines Spielfeldes (1) angeordnet sind.

8. Ballerkennungssystem (10) nach einem der vorhergehenden Ansprüche, **dadurch gekennzeichnet, dass** das Treffersignal (TS) über eine Übertragungsstrecke an eine insbesondere mobile Empfangseinheit (16) übertragbar und darauf anzeigbar ist.

9. Verfahren zum Erkennen eines bestimmten Ereignisses während eines Ballspiels, bei dem eine Gesamtebene (GE), die koplanar zu einer durch ein Rahmenwerk (3a, 3b) eines Tors (3) aufgespannten Torlinienebene (TLE) verläuft und diese Torlinienebene (TLE) mit einschließt, durch eine Mehrzahl von Kameras (2; B₁-B₇), die mit ihrem Strahlengang in Richtung der Gesamtebene (GE) ausgerichtet sind, überwacht wird,
wobei eine Rechnereinheit (13) die Kameras (2; B₁-B₇) ansteuert und die Bilddaten dieser Kameras auswertet, wobei die Rechnereinheit (13) auf Grundlage der Bilddaten der Kameras (2; B₁-B₇) ein Treffersignal (TS) erzeugt, wenn ein Ball (4) aus Richtung des Spielfelds (1) die Gesamtebene (GE) vollständig durchquert hat,
**dadurch gekennzeichnet,**
**dass** innerhalb der Gesamtebene (GE) eine Mehrzahl von Sektoren (I-IX) enthalten sind, die sich sowohl innerhalb der Torlinienebene (TLE) als auch außerhalb seitlich neben dem Rahmenwerk (3a, 3b) des Tors (3) und oberhalb des Rahmenwerks (3a, 3b) des Tors (3) befinden, und
**dass** dem Treffersignal (TS) eine Bezeichnung in Entsprechung eines bestimmten Sektors (I-IX) der Gesamtebene (GE), der zuvor von dem Ball (4) vollständig durchquert worden ist, zugewiesen wird.

10. Verfahren nach Anspruch 9, **dadurch gekennzeichnet, dass** die Treffersignale (TS), die während der Dauer des Ballspiels erzeugt werden, in einem Speicher (14) gespeichert werden und aus diesem Speicher (14) abrufbar sind.

11. Verfahren zum Überprüfen der Übereinstimmung von bestimmten Ereignisses während zumindest eines Ballspiels mit einer Menge von vorbestimmten externen Werten, mit den Schritten:
i) Erzeugen einer Mehrzahl von Treffersignalen mit einem Ballerkennungssystem (10) nach einem der Ansprüche 1 bis 8 und/oder mit einem Verfahren nach Anspruch 9 oder 10,
ii) Bilden einer Reihe von Treffersignalen (TS), die gemäß Schritt i) erzeugt worden sind,
iii) Erfassen einer Menge von vorbestimmten externen Werten,
iv) Vergleichen der Treffersignal-Reihe gemäß Schritt ii) mit der Menge von vorbestimmten externen Werten gemäß Schritt iii), und
v) Erzeugen eines Anzeige-Signals, wenn in Schritt iv) eine Übereinstimmung zwischen der Treffersignal-Reihe gemäß Schritt ii) und der Menge von vorbestimmten Werten gemäß Schritt iii) festgestellt wird.

12. Verfahren nach Anspruch 11, **dadurch gekennzeichnet, dass** in Schritt ii) mit den Treffersignalen (TS) eine Anordnung mit einer vorbestimmten Ausrichtung in horizontaler, vertikaler und/oder diagonaler Richtung gebildet wird.

13. Verfahren nach Anspruch 11 oder 12, **dadurch gekennzeichnet, dass** die externen Werte gemäß Schritt iii)
a) in einer Anordnung mit einer vorbestimmten Ausrichtung in horizontaler, vertikaler und/oder diagonaler Richtung vorgesehen sind, oder
b) über ein Online- bzw. Kundenportal eingegeben oder durch einen Algorithmus festgelegt werden, oder
c) auf einem Eintrittsticket für das Ballspiel aufgedruckt oder einem solchen Eintrittsticket in eindeutiger Weise zugewiesen sind.

14. Verfahren nach einem der Ansprüche 11 bis 13, **dadurch gekennzeichnet, dass** die Schritte i) bis v) automatisiert von einer Rechnereinheit (13) ausgeführt werden.

15. Verfahren nach einem der Ansprüche 11 bis 14, **dadurch gekennzeichnet, dass** insbesondere die Schritte iv) und v)
a) nach dem Ende der Spielzeit des Ballspiels, nach Beendigung eines bestimmten Spielabschnitts des Ballspiels und/oder nach einem bestimmten Treffersignal (TS) durchgeführt werden, oder
b) in Bezug auf mehrere Ballspiele, die an unterschiedlichen Spieltagen und/oder in unterschiedlichen Stadien stattfinden, durchgeführt werden.

## Claims

1. Ball detection system (10) for a ball game with a playing field (1), comprising
a plurality of cameras (2; B₁-B₇), with which an overall plane (GE) can be monitored, wherein the overall plane (GE) runs coplanar to a goal line plane (TLE) spanned by a framework (3a, 3b) of a goal (3) and includes this goal line plane (TLE),
at least one computing unit (13), with which the cameras (2; B₁-B₇) are connected in terms of signals and are activatable,
wherein the computing unit (13) is configured in terms of programming in such manner that the image data from the cameras (2; B₁-B₇) can be evaluated by the computing unit (13) and a hit signal (TS) can be generated by the computing unit (13) based on this image data when a ball (4) has completely traversed the overall plane (GE) from the direction of the playing field (1),
**characterised in that,**
within the overall plane (GE) there is contained a plurality of determined sectors (I-IX) that are located both within the goal line plane (TLE) and outside to the side next to the framework (3a, 3b) of the goal (3) and above the framework (3a, 3b) of the goal (3), and
**in that** the hit signal (TS) can be assigned a designation corresponding to a determined sector (I-IX) of the overall plane (GE), which has previously been completely traversed by the ball (4).

2. Ball detection system (10) according to claim 1, **characterised in that** the computing unit (13) comprises a memory (14) in which at least one hit signal (TS) can be stored.

3. Ball detection system (10) according to claim 2, **characterised in that** a plurality of hit signals (TS), which are generated during a duration of the ball game, provided that the ball (4) completely traverses the overall plane (GE) each time, can be stored in the memory (14).

4. Ball detection system (10) according to claim 3, **characterised in that** a series with a determined number of values is formed from the plurality of hit signals (TS).

5. Ball detection system (10) according to claim 4, **characterised in that** the series is formed from a plurality of hit signals (TS),
a) which hit signals (TS) have been generated since the start of the playing time of the ball game, or
b) which hit signals (TS) have been generated from the start of a determined playing time of the ball game, preferably the second half, or
c) wherein for this series, those hit signals (TS) are taken into account that were last generated starting from an end of the playing time of the ball game or a determined playing duration of the ball game.

6. Ball detection system (10) according to one of claims 4 to 5, **characterised in that** an arrangement of values with a predetermined orientation is formed in a horizontal, vertical and/or diagonal direction using the hit signals (I-IX).

7. Ball detection system (10) according to one of the preceding claims, **characterised in that** the plurality of cameras (B₁-B₇) are each arranged at a distance from the goal (3) and in particular outside a playing field (1).

8. Ball detection system (10) according to one of the preceding claims, **characterised in that** the hit signal (TS) is transferable via a transmission path to an in particular mobile receiving unit (16) and is displayable thereon.

9. Method for detecting a determined event during a ball game, in which an overall plane (GE), which runs coplanar to a goal line plane (TLE) spanned by a framework (3a, 3b) of a goal (3) and includes this goal line plane (TLE), is monitored by a plurality of cameras (2; B₁-B₇), which are aligned with their beam path in the direction of the overall plane (GE),
wherein a computing unit (13) activates the cameras (2; B₁-B₇) and evaluates the image data from these cameras, wherein the computing unit (13) generates a hit signal (TS) based on the image data from the cameras (2; B₁-B₇) when a ball (4) has completely traversed the overall plane (GE) from the direction of the playing field (1),
**characterised in that,**
within the overall plane (GE) is a plurality of sectors (I-IX) contained that are located both within the goal line plane (TLE) and outside to the side next to the framework (3a, 3b) of the goal (3) and above the framework (3a, 3b) of the goal (3), and
**in that** the hit signal (TS) is assigned a designation corresponding to a determined sector (I-IX) of the overall plane (GE), which has previously been completely traversed by the ball (4).

10. Method according to claim 9, **characterised in that** the hit signals (TS) generated during the duration of the ball game are stored in a memory (14) and can be retrieved from this memory (14).

11. Method for verifying the conformity of determined events during at least one ball game with a set of predetermined external values, comprising the steps:
i) generating a plurality of hit signals with a ball detection system (10) according to one of claims 1 to 8 and/or with a method according to claim 9 or 10,
ii) forming a series of hit signals (TS) generated according to step i),
iii) recording a set of predetermined external values,
iv) comparing the hit signal series according to step ii) with the set of predetermined external values according to step iii), and
v) generating a display signal when in step iv) a match is determined between the hit signal series according to step ii) and the set of predetermined values according to step iii).

12. Method according to claim 11, **characterised in that** in step ii) an arrangement with a predetermined orientation is formed in a horizontal, vertical and/or diagonal direction using the hit signals (TS).

13. Method according to claim 11 or 12, **characterised in that** the external values according to step iii)
a) are provided in an arrangement with a predetermined orientation in a horizontal, vertical and/or diagonal direction, or
b) are entered via an online or customer portal or are determined by an algorithm, or
c) are printed on an entry ticket for the ball game or are assigned to such an entry ticket in a unique manner.

14. Method according to one of claims 11 to 13, **characterised in that** the steps i) to v) are carried out automatically by a computing unit (13).

15. Method according to one of claims 11 to 14, **characterised in that**, in particular, the steps iv) and v)
a) are carried out after the end of the playing time of the ball game, after the end of a determined game section of the ball game and/or after a determined hit signal (TS), or
b) are carried out in relation to a plurality of ball games that take place on different days of play and/or at different stadiums.

## Revendications

1. Système de détection de balle (10) pour un jeu de balle avec un terrain de jeu (1), comprenant
une pluralité de caméras (2 ; B₁-B₇), permettant de surveiller un plan général (GE), dans lequel le plan général (GE) s'étend de façon coplanaire par rapport à un plan de lignes de but (TLE) tendu par un cadre (3a, 3b) d'un but (3) et qui englobe ledit plan de lignes de but (TLE),
au moins une unité de calcul (13), avec laquelle les caméras (2 ; B₁-B₇) sont connectées sur le plan signalétique et peuvent être contrôlées,
dans lequel l'unité de calcul (13) est programmée de telle sorte que les données d'image des caméras (2 ; B₁-B₇) peuvent être évaluées par l'unité de calcul (13) et qu'un signal de but (TS) peut être généré par l'unité de calcul (13) sur la base desdites données d'image lorsqu'une balle (4) en provenance du terrain de jeu (1) a complètement traversé le plan général (GE),
**caractérisé en ce**
**qu'**à l'intérieur du plan général (GE) se trouve une pluralité de secteurs (I-IX) spécifiques, qui se situent à la fois à l'intérieur du plan de lignes de but (TLE) et à l'extérieur, latéralement à côté du cadre (3a, 3b) du but (3) et au-dessus du cadre (3a, 3b) du but (3), et
**que** le signal de but (TS) peut être attribué à une désignation correspondant à un secteur (I-IX) spécifique du plan général (GE) qui a été entièrement traversé par la balle (4) auparavant.

2. Système de détection de balle (10) selon la revendication 1, **caractérisé en ce que** l'unité de calcul (13) comprend une mémoire (14) dans laquelle au moins un signal de but (TS) peut être stocké.

3. Système de détection de balle (10) selon la revendication 2, **caractérisé en ce qu'**une pluralité de signaux de but (TS) peuvent être stockés dans la mémoire (14), qui sont générés pendant une durée du jeu de balle, si la balle (4) traverse complètement le plan général (GE), respectivement.

4. Système de détection de balle (10) selon la revendication 3, **caractérisé en ce qu'**une série avec un nombre spécifique de valeurs est formée à partir de la pluralité de signaux de but (TS).

5. Système de détection de balle (10) selon la revendication 4, **caractérisé en ce que** la série est formée de plusieurs signaux de but (TS),
a) lesquels signaux de but (TS) ont été générés à partir du début de la période de jeu du jeu de balle ou
b) lesquels signaux de but (TS) ont été générés à partir du début d'une période de jeu spécifique du jeu de balle, de préférence la deuxième moitié ou
c) dans lequel, pour cette série, les signaux de but (TS) qui ont été générés en dernier lieu à partir d'une fin du temps de jeu du jeu de balle ou d'une durée de jeu spécifique du jeu de balle sont pris en compte.

6. Système de détection de balle (10) selon l'une quelconque des revendications 4 et 5, **caractérisé en ce qu'**avec les signaux de but (I-IX), est formée une disposition de valeurs avec une orientation prédéterminée dans les directions horizontale, verticale et/ou diagonale.

7. Système de détection de balle (10) selon l'une quelconque des revendications précédentes, **caractérisé en ce que** la pluralité de caméras (B₁-B₇) est disposée respectivement à distance du but (3) et notamment en dehors d'un terrain de jeu (1).

8. Système de détection de balle (10) selon l'une quelconque des revendications précédentes, **caractérisé en ce que** le signal de but (TS) est transmissible par et affichable sur une unité de réception (16) notamment mobile, via un trajet de transmission.

9. Procédé pour détecter un événement spécifique pendant un jeu de balle, selon lequel un plan général (GE) qui s'étend de façon coplanaire par rapport à un plan de lignes de but (TLE) tendu par un cadre (3a, 3b) d'un but (3) et qui englobe ledit plan de lignes de but (TLE), est surveillé par une pluralité de caméras (2 ; B₁-B₇), dont la trajectoire de faisceau est orientée en direction du plan général (GE),
dans lequel une unité de calcul (13) contrôle les caméras (2 ; B₁-B₇) et analyse les données d'image desdites caméras, dans lequel l'unité de calcul (13) génère un signal de but (TS) sur la base des données d'image des caméras (2 ; B₁-B₇) lorsqu'une balle (4) en provenance du terrain de jeu (1) a complètement traversé le plan général (GE),
**caractérisé en ce**
**qu'**à l'intérieur du plan général (GE) se trouve une pluralité de secteurs (I-IX), qui se situent à la fois à l'intérieur du plan de lignes de but (TLE) et à l'extérieur, latéralement à côté du cadre (3a, 3b) du but (3) et au-dessus du cadre (3a, 3b) du but (3), et
**que** le signal de but (TS) se voit attribuer une désignation correspondant à un secteur (I-IX) spécifique du plan général (GE) qui a été entièrement traversé par la balle (4) auparavant.

10. Procédé selon la revendication 9, **caractérisé en ce que** les signaux de but (TS) générés pendant la durée du jeu de balle sont stockés dans une mémoire (14) et peuvent être récupérés à partir de cette mémoire (14).

11. Procédé de vérification de la conformité d'un événement spécifique pendant au moins un jeu de balle avec un ensemble de valeurs externes prédéterminées, comprenant les étapes suivantes :
i) la génération d'une pluralité de signaux de but avec un système de détection de balle (10) selon l'une quelconque des revendications 1 à 8 et/ou avec un procédé selon la revendication 9 ou la revendication 10,
ii) la formation d'une série de signaux de but (TS) qui ont été générés selon l'étape i),
iii) la saisie d'un ensemble de valeurs externes prédéterminées,
iv) la comparaison de la série de signaux de but selon l'étape ii) à l'ensemble de valeurs externes prédéterminées selon l'étape iii), et
v) la génération d'un signal d'affichage lorsqu'une concordance est détectée à l'étape iv) entre la série de signaux de but selon l'étape ii) et l'ensemble de valeurs prédéterminées selon l'étape iii).

12. Procédé selon la revendication 11, **caractérisé en ce que**, à l'étape ii), avec les signaux de but (TS) est formée une disposition avec une orientation prédéterminée dans la direction horizontale, verticale et/ou diagonale.

13. Procédé selon la revendication 11 ou la revendication 12, **caractérisé en ce que** les valeurs externes selon l'étape iii)
a) sont prévues dans une disposition avec une orientation prédéterminée dans une direction horizontale, verticale et/ou diagonale, ou
b) sont saisies via un portail en ligne ou un portail client ou sont définies par un algorithme, ou
c) sont imprimés sur un billet d'entrée pour le jeu de balle ou sont clairement attribués à un tel billet d'entrée.

14. Procédé selon l'une quelconque des revendications 11 à 13, **caractérisé en ce que** les étapes i) à v) sont exécutées de manière automatisée par une unité de calcul (13).

15. Procédé selon l'une quelconque des revendications 11 à 14, **caractérisé en ce que** notamment les étapes iv) et v)
a) se déroulent après la fin du temps de jeu du jeu de balle, après l'achèvement d'une partie de jeu spécifique du jeu de balle et/ou après un signal de but (TS) spécifique, ou
b) se déroulent en relation avec plusieurs jeux de balle qui ont lieu à des jours de match différents et/ou dans des stades différents.
